# EUROPÄISCHE PATENTSCHRIFT

(11) **EP 0 053 704 B1**
(45) Veröffentlichungstag und Bekanntmachung des Hinweises auf die Patenterteilung: **04.01.1984**
(21) Anmeldenummer: 81108921.8
(22) Anmeldetag: 26.10.1981
(51) Int. Cl.: C07C 69/75, C07C 67/303, A61K 7/46, A23L 1/226

(54) **Neue cyclische Ester (I), Verfahren zu deren Herstellung, Verwendung von I als Riech- und/oder Geschmackstoffe sowie Riech- und/oder Geschmackstoffkompositionen mit einem Gehalt an I**
Cyclic esters, process for their preparation and their use as parfuming and flavouring agents; parfume and flavouring compositions containing them
Esters cycliques, procédé de préparation et leur utilisation comme agents parfumants et aromatisants, compositions parfumantes et aromatisantes les contenant

(30) Priorität: 10.12.1980 CH 9103/80; 14.10.1981 CH 6573/81
(43) Veröffentlichungstag der Anmeldung: 16.06.1982
(73) Patentinhaber: L. GIVAUDAN & CIE Société Anonyme, CH-1214 Vernier-Genève (CH)
(72) Erfinder: Schenk, Hanspeter, Dr., CH-8126 Zumikon (CH)
(74) Vertreter: Urech, Peter, Dr.

## Beschreibung

Die Erfindung betrifft neue Riech- und/oder Geschmackstoffe. Es handelt sich dabei um die Verbindungen der Formel
worin R¹ C₁₋₄-Alkyl bedeutet und
R² und R³ Wasserstoff oder Methyl darstellen, wobei aber nicht beide gleichzeitig Wasserstoff sind.

Die Formel I soll sämtliche möglichen Stereoisomeren umfassen, die durch die relative Lage der Substituenten am C₁-, C₂- und C₃-Atom von I möglich sind.

Die Reste R¹ können geradkettig oder verzweigt sein. Bevorzugt sind Methyl und iso-Butyl, besonders bevorzugt ist Äthyl.

Bevorzugt sind die Gemische von Verbindungen I mit R²=H und R³⁼CH₃ in Kombination mit Verbindungen I, worin R²=CH₃ und R³=H vorliegen. Bevorzugt sind ferner Verbindungen I, worin R²=R³=CHₛ.

Die Erfindung betrifft ferner ein Verfahren zur Herstellung der Verbindungen der Formel I.

Dieses Verfahren ist dadurch gekennzeichnet, dass man einen Ester der Formel worin R¹, R² und R³ obige Bedeutung besitzen und eine der drei gestrichelt gezeichneten Linien eine zusätzliche Bindung darstellt, katalytisch hydriert.

Geeignete Katalysatoren für dieses Verfahren sind Edelmetallkatalysatoren, die z.B. Platin, Palladium, Ruthenium oder Rhodium enthalten.

Die Hydrierung kann mit oder ohne Lösungsmittelzusatz erfolgen; bevorzugt sind inerte Lösungsmittel wie Äthylalkohol, Methylalkohol, Cyclohexan etc.

Die Hydrierung kann bei Temperaturen zwischen z.B. 0°-100°C, insbesondere zwischen 15-30°C, sowie bei Normaldruck oder auch höheren Drücken, z.B. 5-20 atü durchgeführt werden. (H.O. House, Modern Synthetic Reactions, N.A. Benjamin Inc., New York 1972.)

Nach dem erfindungsgemässen Verfahren fällt I als Stereoisomerengemisch an.

Die Trennung der Isomerengemische kann, falls erwünscht, auf übliche Weise, z.B. mittels präparativer Gaschromatographie erfolgen. Die Isomeren von I unterscheiden sich in ihren organoleptischen Eigenschaften nicht grundlegend, sodass aus wirtschaftlichen Gründen insbesondere das Isomerengemisch verwendet werden kann.

Die Herstellung der Ausgangsmaterialien, der Ester II kann nach den bekannten Methoden der Herstellung von Cyclogeranoylderivaten erfolgen, z.B. durch Cyclisierung von Estern der Formel

GeeigneteCyclisierungsmittel sind anorganische und organische Protonsäuren, wie z.B. Schwefelsäure, Phosphorsäure, Methansulfonsäure, Ameisensäure, Essigsäure oder Lewissäuren wie z.B. BF₃, SnCl₄, ZnCl₂.

Die Cyclisierung kann mit oder ohne Lösungsmittel durchgeführt werden. Geeignete Lösungsmittel sind inerte Lösungsmittel wie z.B. Hexan, Benzol, Nitromethan. Die Temperatur ist nicht kritisch (Raumtemperatur, oder höhere oder niedere Temperaturen).

Die Darstellung der Ester III erfolgt, z.B. im Falle von R²⁼H, R³⁼CH₃ zweckmässigerweise aus dem bekannten 3,6-Dimethyl-5-hepten-2-on. Dabei kann man beispielsweise nach Horner-Wittig (Wadsworth-/Emmons-Modifikation, J. Amer. Chem. Soc. 83, 1733 [1961]) arbeiten: in Anwesenheit eines Alkalihydrides oder Alkalialkoholates als Base wird das Keton mit einem C₁₋₄-Carb- alkoxy-methylen-diäthylphosphonat umgesetzt.

Man arbeitet zweckmässigerweise in einem aprotischen Lösungsmittel wie z.B. Benzol, Toluol, Dimethoxyäthan. Die Reaktionstemperatur ist nicht kritisch. Bevorzugt ist der Temperaturbereich von ca. 40-60°C, doch kann auch bei tieferer oder höhererTemperatur gearbeitet werden.

Es ergibt sich für die Herstellung der Verbindungen der Formel I folgendes Reaktionsschema: Höhere (R'=z.B. Propyl, Isobutyl) Ester der Formel I werden zweckmässigerweise aus einem Methyl- oder Äthylester der Formel III durch Umesterung, und zwar auf übliche Weise durch Erhitzen mit einem höheren Alkohol, z.B. Propanol oder Isobutanol, vorzugsweise unter alkalischen Bedingungen, hergestellt, wobei das gebildete Methanol bzw. Äthanol aus dem Reaktionsgemisch laufend abdestilliert werden kann.

Die Verbindungen I weisen besondere organoleptische Eigenschaften auf, auf Grund derer sie sich vorzüglich als Riech- und/oder Geschmackstoffe eignen.

Die Erfindung betrifft demgemäss auch die Verwendung der Verbindungen I als Riech- und/ oder Geschmackstoffe.

Die Verbindungen der Formel I, insbesondere die Gemische von Verbindungen mit R²⁼Wasserstoff und R³=Methyl in Kombination mit Verbindungen, worin R2=Methyl und R³⁼Wasserstoff, oder die Verbindungen mit R²=R³⁼CH₃ eignen sich aufgrund ihrer natürlichen Geruchsnoten insbesondere zur Modifizierung von bekannten Kompositionen.

Das oben erwähnte Gemisch von Verbindungen der Formel I mit R^{I=}Äthyl zeichnet sich durch eine kräftige, diffuse und sehr natürlichwarme Kopfnote Richtung würzig, fruchtig und holzig aus. Daneben ist ein pudrig-blumiger Geruchsaspekt erwähnenswert.

Die Ester I verbinden sich mit zahlreichen bekannten Riechstoffingredienten natürlichen oder synthetischen Ursprungs, wobei die Palette der natürlichen Rohstoffe sowohl leicht- als auch mittel- und schwer-flüchtige Komponenten, und diejenige der Synthetika Vertreter aus praktisch allen Stoffklassen umfassen kann, wie dies aus der folgenden Zusammenstellung ersichtlich ist:
- Naturprodukte wie Baum-Moos-Absolue, Basilikumöl, Bergamotteöl, Mandarineöl, Mastix-Absolue, Myrtenöl, Palmarosaöl, Patchouliöl, Petitgrainöl Paraguay, Wermutöl
- Alkohole, wie Geraniol, Linalool, Nerol, Phenyläthylalkohol, Rhodinol, Zimtalkohol
― Aldehyde,wie Citral,Helionale®,α-Hexylzimt- aldehyd, Hydroxycitronellal, Lilial" (p-tert.Butyl- a-methyl-hydrozimtaldehyd), (p-tert. Butyl-a-methyl-dihydrozimtaldehyd), Methylnonylacetaldehyd
― Ketone, wie Allyljonon, α-Jonon, β-Jonon, Methyljonon
- Ester, wie Allyl-phenoxyacetat, Benzyl-salicylat, Cinnamylpropinat, Dimethylbenzylcarbinyl-butyrat, Äthyl-acetoacetat, Linalylacetat, Methyl-dihydrojasmonat, Styrallylacetat, Vetiverylacetat
⁻ - Lactone, wie Cumarin
- verschiedene, in der Parfümerie oft benützte Komponenten, wie Ambrettemoschus, Celestolid®, Galaxolid®, Indol, p-Menthan-8-thiol-3-on, Methyleugenol.

Bemerkenswert ist ferner die Art und Weise, wie die Verbindungen I die Geruchsnoten bekannter Kompositionen abrunden und harmonisieren, ohne aber zu dominieren. So unterstreichen sie z.B. in Parfümbasen mit Tee- und Grün-Charakter die würzigen und krautigen Noten, und in Rosenbasen wird der gesuchte Charakter der schweren, süssen und etwas an «Schnaps» erinnernden bulgarischen Rose unterstrichen.

In Fruchtbasen, z.B. des Typs Aprikose können die oben erwähnten Gemische mit Erfolg zum Erzielen eines samtigweichen, natürlich-süssen und abrundenden Effekts eingesetzt werden.

Die Verbindungen der Formel I (bzw. deren Gemische) lassen sich in weiten Grenzen einsetzen, die beispielsweise von 0,1 (Detergentien) -30% (alkoholische Lösungen) in Kompositionen reichen können, ohne dass diese Werte jedoch Grenzwerte darstellen sollen, da der erfahrene Parfümeur auch mit noch geringeren Konzentrationen Effekte erzielen oder aber mit noch höheren Dosierungen neuartige Komplexe aufbauen kann. Die bevorzugten Konzentrationen bewegen sich zwischen 0,5 und 25%. Die mit I hergestellten Kompositionen lassen sich für alle Arten von parfümierten Verbrauchsgütern einsetzen (z.B. Eaux de Cologne, Eaux de Toilette, Extraits, Lotionen, Cremes, Shampoos, Seifen, Salben, Puder, Zahnpasten, Mundwässer, Desodorantien, Detergentien, Tabak).

Die Verbindungen I (bzw. deren Gemische) können demgemäss bei der Herstellung von Kompositionen und - wie obige Zusammenstellung zeigt - unter Verwendung einer breiten Palette bekannter Riechstoffe bzw. Riechstoffgemische verwendet werden. Bei der Herstellung solcher Kompositionen können die oben angeführten bekannten Riechstoffe bzw. Riechstoffgemische nach (dem Parfümeur bekannter) Art und Weise verwendet werden, wie z.B. W.A. Poucher, Perfumes, Cosmetics, Soaps 2, 7. Auflage, Chapman und Hall, London 1974 hervorgehend.

Die neuen Verbindungen der Formel bzw. deren Gemische sind ebenfalls vorzüglich geeignet zur Verwendung in Fruchtaromen verschiedenster Art, insbesondere aber auch zur Aromatisierung von Tabak.

Als Geschmackstoffe können die Verbindungen I beispielsweise zur Erzeugung bzw. Verbesserung, Verstärkung, Steigerung oder Modifizierung von Fruchtaromen verschiedenster Art, z.B. Himbeer- oder Aprikosenaromen verwendet werden. Als Anwendungsgebiet dieser Aromen kommen beispielsweise Nahrungsmittel (z.B. Joghurt, Süsswaren), Genussmittel (z.B. Tee, Tabak) und Getränke (z.B. Limonade) in Frage.

Die ausgeprägten geschmacklichen Qualitäten der Verbindungen I (bzw. deren Gemische) ermöglichen die Verwendung als Aromastoffe in geringen Konzentrationen. Eine geeignete Dosierung umfasst beispielsweise den Bereich von 0,01 ppm - 100 ppm, vorzugsweise den Bereich von 0,01 ppm - 20 ppm im Fertigprodukt, d.h. dem aromatisierten Nahrungsmittel, Genussmittel oder Getränk.

Bei der Aromatisierung von beispielsweise Tabak kann die Dosierung jedoch auch höher liegen und einen grösseren Bereich umfassen, beispielsweise den Bereich von 1-1000 ppm, vorzugsweise50-500 ppm.

Die Verbindungen können auf übliche Weise mit den für Geschmackstoffkompositionen verwendeten Bestandteilen vermischt bzw. solchen Aromen zugesetzt werden. Unter den erfindungsgemäss verwendeten Aromen werden Geschmackstoffkompositionen verstanden, die sich auf an sich bekannte Art verdünnen bzw. in essbaren Materialien verteilen lassen. Sie enthalten beispielsweise etwa 0,1-10, insbesondere 0,5-3 Gew.%. Sie können nach an sich bekannten Methoden in die üblichen Gebrauchsformen, wie Lösungen, Pasten oder Pulver übergeführt werden. Die Produkte können sprühgetrocknet, vakuumgetrocknet oder lyophilisiert werden.

Die bei der Herstellung solcher Aromen zweckmässigerweise verwendeten bekannten Aromastoffe sind entweder in der obigen Zusammenstellung enthalten oder können der einschlägigen Literatur entnommen werden, siehe z.B. J. Merory, Food Flavourings, Composition, Manufacture and Use, Second Edition, The Avi Publishing Company, Inc., Westport, Conn. 1968, oder G. Fenaroli, Fenaroli's Handbook of Flavour Ingredients, Second Edition, Volume 2, CRC-Press, Inc. Cleveland, Ohio 1975.

Für die Herstellung der üblichen Gebrauchsformen kommen beispielsweise folgende Trägermaterialien, Verdickungsmittel, Geschmackstoffverbesserer, Gewürze und Hilfsingredientien in Frage:
Gummi arabicum, Tragant, Salze oder Brauereihefe, Alginate, Carrageen oder ähnliche Absorbentien; Indole, Maltol, Dienale, Gewürzoleoresine, Raucharomen; Gewürznelken, Diacetyl, Natriumcitrat; Mononatriumglutamat, Dinatrium- inosin-5'-monophosphat (IMP), Dinatriumgua- nosin-5-phosphat (GMP); oder spezielle Aromastoffe, Wasser- Äthanol, Propylenglykol, Glycerin.

### Beispiel 1

30 eines Estergemisches, bestehend aus rund 20% 2,3,6,6-Tetramethyl-2-cyclohexen-1-carbonsäureäthylester, rund 14% c,t-2-Äthyliden-6,6-dimethyl-cyclohexan-1-carbonsäureäthyl- ester und rund 65% 2-Äthyl-6,6-dimethyl-2-cyclohexen-l-carbonsäureäthylesterwird in 300 ml absolutem Äthylalkohol gelöst und unter Zugabe von 600 mg Palladium (10% auf Kohle) unter gutem Rühren bei Normaldruck hydriert. Nach 24 Stunden sind 96,9% der theoretischen Wasserstoffmenge aufgenommen. Der Katalysator wird über Celite abfiltriert, mit wenig Äthanol nachgewaschen und das Lösungsmittel am Rotationsverdampfer abdestilliert.

Das Rohprodukt (29,8 g) wird über eine 10 cm-Widmer-Kolonne im Hochvakuum fraktioniert destilliert. Man erhält 28 g (92,4% d.Th.) eines Gemisches vom Siedepunkt 42-55°C/0,05 mm Hg. Gemäss Gaschromatogramm [Glaskapillarsäule (50 mx 0,3 mm 1.D.) mit Ucon HB 5100 als stationärer Phase, 140° isotherm, Heliumfluss 2,5 mf/ Min.] ergibt sich im wesentlichen die folgende Produktezusammensetzung: 41,8% cis-2-Äthyl-6,6 - dimethylcyclohexan - 1 - carbonsäure - äthylester, 34,6% trans-2-Äthyl-6,6-dimethylcyclohexan-1-carbonsäureäthylester und 19,6% 2,3, 6,6 - Tetramethyl - cyclohexan - 1 - carbonsäure- äthylester (verschiedene Stereoisomeren, u.a. ca. 4,1% 1,2 cis-2,3-trans-2,3,6,6-Tetramethyl-1-cyclohexancarbonsäureäthylester und ca. 9,1% 1,2 trans-2,3-trans-2,3,6,6-Tetramethyl-1-cyclo- hexancarbonsäureäthylester). Das Isomerengemisch wurde mittels präparativer Gaschromatographie aufgetrennt. Die Hauptpeaks zeigten die folgenden spektroskopischen Daten:

### Das Ausgangsmaterial wird wie folgt erhalten:

Zu einer gekühlten Lösung von 5,8 g (0,252 g Atom) Natrium in 130 ml absolutem Äthanol wird bei einer Temperatur von 5―10°C eine Lösung von 30 g (0,214 Mol) eines Ketongemisches, bestehend aus 20% 3,6-Dimethyl-5-hepten-2-on und 80% 7-Methyl-6-octen-3-on und 62,4 g (0,278 Mol) Phosphonoessigsäuretriäthylester in 130 ml absolutem Toluol getropft. Anschliessend lässt man das Reaktionsgemisch Raumtemperatur annehmen und über Nacht ausreagieren. Das Reaktionsgemisch wird auf Eiswasser gegossen und 3mal mit Hexan extrahiert. Die vereinigten Hexanlösungen werden mit Kochsalzlösung neutralgewaschen, über Natriumsulfat getrocknet und eingedampft. Das Rohprodukt (43 g) wird im Hochvakuum über eine 10 cm-Widmer-Kolonne fraktioniert destilliert. Man erhält 28,9 g (64,3%) eines Gemisches vom Siedepunkt: 58-61°C/0,02 mm Hg; : 1,4708. Das Gemisch besteht aus 20% c,t-3,4,7-Trimethyl-2,6-octadiensäure-äthylester und 80% c,t-3-Äthyl-7-methyl-2,6-octadiensäure- äthylester.

228 ml Ameisensäure werden auf 0-5°C abgekühlt. Bei dieser Temperatur werden 12 ml konz. Schwefelsäure zugegeben und anschliessend wird das Gemisch 1 Stunde gerührt. Zu diesem erhaltenen Säuregemisch werden bei +5°C 24g g des obigen Estergemisches, bestehend aus 20% c,t-3,4,7-Trimethyl-2,6-octadiensäureäthylester und 80% c,t-3-Äthyl-7-methyl-2,6-octadiensäure- äthylester vorsichtig zugetropft. Nach beendeter Zugabe lässt man das Gemisch Zimmertemperatur annehmen und rührt es bei dieser Temperatur 1 Stunde weiter. Das Reaktionsgemisch wird auf Eis gegossen und 3mal mit Hexan extrahiert. Die vereinigten Hexanlösungen werden mit Wasser (1mal), mit Natriumbicarbonatlösung (2mal) und schliesslich mit Wasser (2mal) neutralgewaschen, über Natriumsulfat getrocknet und eingedampft. Das Rohprodukt (22,5 g) wird im Hochvakuum an einer 10cm-Widmer-Kolonne fraktioniert destilliert. Man erhält 17 g (70,8%) eines Estergemisches, bestehend aus rund 20% 2,3,6,6-Tetramethyl-2-cyclohexen 1 -carbonsäureäthylester, 14% c,t-2-Äthyliden-6,6-dimethyl-cyclohexan-1-carbonsäureäthylester und 65% 2-Äthyl-

Geruch:holzig, fruchtig-beerenartig,camphrig,an Eukalyptussamen erinnernd, aromatisch.

### Beispiel 3

5 g eines Estergemisches, bestehend aus ca. 90% 2-Äthyl-6,6-dimethyl-2-cyclohexan-1-car- bonsäureäthylester (Rest: Doppelbindungsisomere) wird in 50 ml absolutem Äthylalkohol gelöst und mit 100 mg Palladium (10% auf Kohle) un-6,6-dimethyl-2-cyclohexen-1-carbonsäureäthyl- ester vom Siedepunkt: 102°C/6 mmHg;

: 1,4626.

### Beispiel 2

22,4 g (0,1 Mol) eines Estergemisches bestehend aus ca. 80% 2-Äthyl-3,6,6-trimethyl-2-cyclohexan-1-carbonsäureäthylester (Rest: Doppelbindungsisomere) wird in 250 ml absolutem Äthylalkohol gelöst und unter Zugabe von 800 mg Palladium (10% auf Kohle) im Autoklaven bei 10 bar und 60°C während 24 Stunden hydriert. Der Katalysator wird über Celite abfiltriert, mit wenig Äthylalkohol nachgewaschen und das Lösungsmittel am Rotavapor abdestilliert.

Das Rohprodukt (21,8 g) wird über eine 5 cm-Widmer-Kolonne im Hochvakuum fraktioniert destilliert. Man erhält 18,0 g (79,6% d.Th.) eines Gemisches vom Siedepunkt 80-81°C/0,15mm Hg. : 1,4527. Im Kapillargaschromatogramm (50m × 0,31 mm i.D., Ucon HB 5100, 140°C isotherm, Heliumfluss 2,5 ml/Min. Splitverhältnis 1:30) sind 4 Peaks ersichtlich, mit folgenden prozentualen Anteilen am Gesamtgemisch (geordnet nach steigender Retentionszeit):

Peaks 1,2,3,4 stellen die 4 möglichen Stereoisomeren des 2-Äthyl-3,6,6-trimethyl-cyclohexan-1-carbonsäureäthylesters dar.

Das Peak-1-Produkt wurde mittels präparativer Gaschromatographie abgetrennt und zeigt die folgenden spektroskopischen Eigenschaften:
¹H-NMR (360 MHz, CDCl₃): ter starkem Rühren bei Normaldruck und bei Raumtemperatur während 24 Stunden hydriert. Der Katalysator wird über Celite abfiltriert, mit wenig Äthylalkohol nachgewaschen und das Lösungsmittel am Rotavapor abdestilliert. Das Rohprodukt (4,9 g) wird im Kugelrohr destilliert. Man erhält 4,3 g (85,2% d.Th.) eines Gemisches vom Siedepunkt 65°C/0,08 mm Hg. Aus dem Kapillargaschromatogramm (50 m x 0,31 mm i.D. mit Ucon HB 5100, 140°C isotherm, Heliumfluss 2,5 ml/Min., Splitverhältnis 1:30) ergibt sich folgende Zusammensetzung: ca. 47% cis-2-Äthyl-6,6-dimethyl-1-cyclohexancarbonsäureäthylester und ca. 50% trans-2-Äthyl-6,6-dimethyl-1-cyclo- hexancarbonsäureäthylester (Spektroskopische Daten: siehe Beispiel 1 ).

Geruch: sehr natürlich, Richtung Kamille und Tagetes.

### Beispiel 4

10 g eines Estergemisches, bestehend aus rund 21% 2,3,6,6-Tetramethyl-2-cyclohexen-1-carbon- säureisobutylester, rund 12% c,t-2-Äthyliden-6,6-dimethyl-cyclohexan-1-carbonsäureisobutyl- ester und rund 61%2-Äthyl-6,6-dimethyl-2-cyclohexen-1-carbonsäureisobutylester werden in 75 ml absolutem Äthylalkohol gelöst und unter Zugabe von 300 mg Palladium (5% auf Kohle) im Autoklaven bei 10 bar und 50°C während 15 Stunden hydriert. Der Katalysator wird über Celite abfiltriert, mit wenig Äthylalkohol nachgewaschen und das Lösungsmittel am Rotationsverdampfer abdestilliert.

Das Rohprodukt (9,9 g) wird über eine 5 cm-Vigreux-Kolonne im Hochvakuum fraktioniert destilliert. Man erhält 8,2 g (85,4% d.Th.) eines Gemisches vom Siedepunkt 67-68°C/0,09 mg Hg; : 1,4510. Gemäss Gaschromatogramm [Glaskapillarsäule (50 m x 0,3 mm 1.D.) mit Ucon HB 5100 als stationärer Phase, 140°C isotherm, Heliumfluss 2,5 ml/Min.] ergibt sich im wesentlichen die folgende Produkte-Zusammensetzung: 55,1% cis-2-Äthyl-6,6-dimethyl-cyclohexan-1-carbonsäure-isobutylester, 31,2% trans-2-Äthyl-6,6-dimethyl-cyclohexan-1-carbonsäure-isobutylester und 13,7% 2,3,6,6-Tetramethyl-1-cyclohexancarbonsäure-isobutylester (verschiedene Stereoisomere). Geruch: blumig, etwas fettig, krautig.

Das Ausgangsmaterial wird wie folgt erhalten:
Zu einer Lösung von 140 mg Natrium in 101,3 g Isobutyl-alkohol wird eine Lösung von 27 g eines Gemisches bestehend aus rund 20% c,t-3,4,7-Trimethyl-2,6-octadiensäureäthylester und rund 80%c,t-3-Äthyl-7-methyl-2,6-octadiensäureäthyl- ester (Darstellung siehe Beispiel 1) in 135 g Cyclohexan zugetropft. Das Reaktionsgemisch wird zum Sieden erhitzt und dabei das Cyclohexan abdestilliert, wobei die abdestillierte Menge kontinuierlich aus einem Tropftrichter ersetzt wird (ca. 250 ml in 4 Stunden). Das Reaktionsgemisch wird mit Wasser (3x) neutralgewaschen, über Natriumsulfat getrocknet und eingedampft.

Das Rohprodukt (29,4 g) wird über eine 15 cm-Widmer-Kolonne im Hochvakuum fraktioniert destilliert. Man erhält 27,5 g (70,9% d.Th.) eines Gemisches vom Siedepunkt 80-82°C/0,04 mm Hg ; : 1,4660. Das Gemisch besteht aus rund 20% c,t-3,4,7-Trimethyl-2,6-octadiensäure-isobu- tylester und rund 80% c,t-3-Äthyl-7-methyl-2,6-octadiensäure-isobutylester. Dieses Gemisch wird analog wie in Beispiel 1 beschrieben cyciisiert. Man erhält zu 68,9% ein Gemisch vom Siedepunkt 64-66°C/0,04mm Hg; : 1,4608. Das Gemisch besteht aus rund 21% 2,3,6,6-Tetramethyl-2-cyclohexen-1-carbonsäure-isobutylester, rund 12% c, t-2-Äthyliden-6,6-dimethyl-cyclohexan-l-carbonsäure-isobutylester und rund 61% 2-Äthyl-6,6-dimethyl-2-cyclohexen-1-carbonsäure-isobutylester.

In den folgenden Beispielen steht «Gemisch I» für das Reaktionsprodukt des Beispiels 1.

### Beispiel 5

Durch Zusatz von 100 Gewichtsteilen des Gemisches I erhält die Komposition wesentlich mehr Diffusion und sie wird kräftiger. Sie wirkt auch frischer, würziger und süsser und erhält, unterschwellig, einen blumigen Charakter in Richtung Rose.

Wird die Komposition in Äthylalkohol gelöst und in einem für ein Eau de Toilette üblichen Konzentrationsbereich, nämlich 5-10 Gew.%, sensorisch geprüft, so zeigt die Komposition mit Zusatz des neuen Gemisches I auch nach mehreren Stunden auf dem Riechstreifen eine aussergewöhnliche Diffusion bei gleichzeitig sehr warmer Ausstrahlung. Dieser Effekt ist sehr erwünscht, aber eher ungewöhnlich für eine Substanz, die doch relativ leichtflüchtig ist.

### Beispiel 6

Der Zusatz von 50 Gewichtsteilen des Gemisches I zu obiger Grün-Base verstärkt in auffallender Weise die krautig-grünen und würzigen Aspekte der Komposition, was insbesondere durch den frisch getauchten Riechstreifen festgestellt wird. Der Eindruck der ausgewogenen Form, verbunden mit blumig-salicylarartigen Noten beim Abriechen des gelagerten Riechstreifens erinnert sehr stark an Anthranilatriechstoffe. Sowohl frisch wie gelagert wirkt die Komposition nun kräftiger und besitzt eine stark erhöhte Diffusion.

### Beispiel 7

Durch Zusatz von 100 Gewichtsteilen des Gemisches I wird der Rosencharakter der ursprünglichen Komposition deutlich wärmer und weicher, die Diffusion nimmt zu. Zudem tritt eine deutliche Damascon-Note auf. Im Fond wird der dominierende Moschus-Charakter leicht abgeschwächt und angenehm abgerundet.

### Beispiel 8

Durch den Zusatz von 20 Gewichtsteilen des Gemisches wird die apfelartige schwache Grün-Note der Grundkomposition sowie deren Moschus-Note vorteilhaft zur gewünschten Aprikosennote hin verändert. Die Komposition wird deutlich natürlicher, harmonischer, weniger rauh. Insbesondere im Fond macht sich der Einfluss des Zusatzes deutlich bemerkbar, indem vorher nicht harmonisierende Elemente der Komposition nun sehr harmonisch miteinander verbunden werden und gleichzeitig der hier wenig erwünschte Moschus-Charakter zurückgedrängt wird.

### Beispiel 9

Der Zusatz von 100 Gewichtsteilen des Gemisches I zeitigt, auf dem frisch getauchten Riechstreifen eine sehr angenehme fruchtige Note, sodass die neue Komposition wesentlich wärmer und weicher wirkt, ohne aufdringlich zu sein. Im Fond werden unangenehm seifig wirkende, störende Noten vor allem des Aldehyds C₁₂-MNA vorteilhaft überdeckt.

### Beispiel 10

Durch den Zusatz von Gemisch I zu obiger Aprikosenkomposition wird deren fruchtige Note ganz deutlich verstärkt. Die fruchtige Note wirkt nun voller und abgerundeter, daneben tritt eine samtig-weiche Note in Erscheinung, die an vollreife Aprikosen erinnert.

## Patentansprüche

1. Verbindungen der Formel
worin R¹ C₁₋₄-Alkyl bedeutet und
R² und R³ Wasserstoff oder Methyl darstellen, wobei aber nicht beide gleichzeitig Wasserstoff sind.

2. Verbindungen der Formel I gemäss Anspruch 1, worin R²=R³=Methyl.

3. 2-Äthyl-3,6,6-trimethyl-cyclohexan- 1-carbonsäure-äthylester.

4. 2,3,6,6-Tetramethyl-cyclohexan-1-carbonsäure-äthylester.

5. 2-Äthyl-6,6-dimethyl-cyclohexan-1-carbonsäure-äthylester.

6. Gemische von Verbindungen der Formeln worin R¹ C₁₋₄-Alkyl bedeutet.

7. Gemische gemäss Anspruch 6, dadurch gekennzeichnet, dass R^{l=}Äthyl bedeutet.

8. Gemische gemäss Anspruch 6, dadurch gekennzeichnet, dass R¹=lsobutyl bedeutet.

9. Riech- und/oder Geschmackstoffkompositionen, gekennzeichnet durch einen Gehalt an einer Verbindung der Formel
worin R¹ C₁₋₄-Alkyl bedeutet und
R² und R³ Wasserstoff oder Methyl darstellen, wobei aber nicht beide gleichzeitig Wasserstoff sind.

10. Riech- und/oder Geschmackstoffkompositionen, gekennzeichnet durch einen Gehalt an einem Gemisch nach Anspruch 6, 7 oder 8.

11. Verfahren zur Herstellung von Verbindungen der Formel
worin R¹ C₁₋₄-Alkyl bedeutet und
R² und R³ Wasserstoff oder Methyl darstellen, wobei aber nicht beide gleichzeitig Wasserstoff sind, dadurch gekennzeichnet, dass man einen Ester der Formel
worin R^{I}, R² und R³ obige Bedeutung besitzen und eine der drei gestrichelt gezeichneten Linien eine zusätzliche Bindung darstellt, katalytisch hydriert.

12. Verwendung von Verbindungen der Formel
worin R¹ C₁₋₄-Alkyl bedeutet und
R² und R³ Wasserstoff oder Methyl darstellen, wobei aber nicht beide gleichzeitig Wasserstoff sind, als Riech- und/oder Geschmackstoffe.

13. Verwendung von Gemischen nach Anspruch 6, 7 oder 8 als Riech- und/oder Geschmackstoffe.

## Claims

1. Compounds of the formula wherein R¹ signifies C₁₋₄-alkyl and R² and R³ represent hydrogen or methyl, but in which both are not simultaneously hydrogen.

2. Compounds of formula I according to claim 1, wherein R² = R³ = methyl.

3. 2-Ethyl-3,6,6-trimethyl-cyclohexane-1-carboxylic acid ethyl ester,

4. 2,3,6,6-Tetramethyl-cyclohexane-1-carboxylic acid ethyl ester.

5. 2-Ethyl-6,6-dimethyl-cyclohexane-1-carboxylic acid ethyl ester. -

6. Mixtures of compounds of the formulae wherein R¹ signifies C₁₋₄-alkyl.

7. Mixtures according to claim 6, characterized in that R¹ signifies ethyl.

8. Mixtures according to claim 6, characterized in that R¹ signifies isobutyl.

9. Odorant and/or flavouring substance compositions, characterized by a content of a compound of the formula wherein R¹ signifies C₁₋₄-alkyl and R² and R³ represent hydrogen or methyl, but in which both are not simultaneously hydrogen.

10. Odorant and/or flavouring substance compositions, characterized by a content of a mixture according to claim 6, 7 or 8.

11. Process for the manufacture of compounds of the formula wherein R¹ signifies C₁₋₄-alkyl and R² and R³ represent hydrogen or methyl, but in which both are not simultaneously hydrogen, characterized by catalytically hydrogenating an ester of the formula wherein R¹, R² and R³ have the above significance and one of the three lines drawn dotwise represents an additional bond.

12. Use of compounds of the formula wherein R¹ signifies C₁₋₄-alkyl and R² and R³ represent hydrogen or methyl, but in which both are not simultaneously hydrogen, as odorant and/or flavouring substances.

13. Use of mixtures according to claim 6, 7 or 8 as odorant and/or flavouring substances.

## Revendications

1. Composés de formule: dans laquelle R^{I} représente un groupe alkyle en C₁₋₄, et R² et R³ représentent l'hydrogène ou des groupes méthyles, mais ne peuvent représenter tous deux simultanément l'hydrogène.

2. Composés de formule I selon la revendication 1, dans laquelle R²⁼R³=méthyle.

3. Le 2-éthyl-3,6,6-triméthyl-cyclohexane-1-carboxylate d'éthyle.

4. Le 2,3,6,6-tétraméthyl-cyclohexane-1-car- boxylate d'éthyle.

5. Le 2-éthyl-6,6-diméthyl-cyclohexane-1-car- boxylate d'éthyle.

6. Mélanges de composés de formule: dans lesquelles R^{I} représente un groupe alkyle en C₁₋₄.

7. Mélanges selon la revendication 6, caractérisés en ce que R¹ = éthyle.

8. Mélanges selon la revendication 6, caractérisés en ce que R¹ = isobutyle.

9. Compositions de parfums et/ou d'arômes, caractérisées en ce qu'elles contiennent un composé de formule: dans laquelle R' représente un groupe alkyle en C₁₋₄, et R² et R³ représentent l'hydrogène ou des groupes méthyles, mais ne peuvent représenter tous deux simultanément l'hydrogène.

10. Compositions de parfums et/ou d'arômes, caractérisées en ce qu'elles contiennent un mélange selon la revendication 6, 7 ou 8.

11. Procédé de préparation des composés de formule: dans laquelle R' représente un groupe alkyle en C₁₋₄, et R²et R³ représentent l'hydrogène ou des groupes méthyles, mais ne peuvent représenter tous deux simultanément l'hydrogène, caractérisé en ce que l'on soumet à hydrogénation catalytique un ester de formule: dans laquelle R¹, R²et R³ ont les significations indiquées ci-dessus et l'un des trois traits interrompus représente une liaison supplémentaire.

12. Utilisation des composés de formule: dans laquelle R^{I} représente un groupe alkyle en C₁₋₄, et R² et R³ représentent l'hydrogène ou des groupes méthyles, mais ne peuvent représenter tous deux simultanément l'hydrogène, en tant que substances odorantes et/ou aromatisantes.

13. Utilisation des mélanges selon la revendication 6, 7 ou 8 en tant que substances odorantes et/ou aromatisantes.
